# EUROPÄISCHE PATENTSCHRIFT

(11) **EP 0 512 473 B1**
(45) Veröffentlichungstag und Bekanntmachung des Hinweises auf die Patenterteilung: **20.09.1995**
(21) Anmeldenummer: 92107558.6
(22) Anmeldetag: 05.05.1992
(51) Int. Cl.: D05B 27/18

(54) **Ueberwendlichnähmaschine zum Annähen von Innensohlen an Schuhschäfte**
Overedge sewing machine for sewing insoles to shoe uppers
Surjeteuse pour coudre des semelles intérieures au tiges de chaussures

(30) Priorität: 07.05.1991 DE 4114920
(43) Veröffentlichungstag der Anmeldung: 11.11.1992
(73) Patentinhaber: J. Strobel & Söhne GmbH & Co, D-80036 München (DE)
(72) Erfinder: Forstpointner, Peter, W-8000 München 80 (DE)
(74) Vertreter: Oedekoven, Wolf-Dieter, Dipl.-Ing.

(56) Entgegenhaltungen:
- DE-A- 1 922 505
- DE-A- 2 702 258
- US-A- 2 292 762
- US-A- 2 370 547
- US-A- 4 901 656

## Beschreibung

Die Erfindung bezieht sich auf eine Überwendlichnähmaschine zum Annähen von Innensohlen an Schuhschäfte der im Oberbegriff des Patentanspruchs 1 angegebenen Gattung.

Derartige Überwendlichnähmaschinen zum Annähen von Innensohlen an Schuhschäfte, was beispielsweise bei der Herstellung von Wendeschuhen und solchen Schuhen geschieht, deren Laufsohle auf die an den Schaft angenähte Innensohle aufgespritzt oder aufvulkanisiert wird, sind bekannt (DE-C-1 922 505). Dabei sind der beim Nähen am Schaft anliegende und schrittweise angetriebene Vorschubteller und der beim Nähen an der Innensohle anliegende Anpreßteller ohne eigenen Antrieb jeweils innen oder hinten in unmittelbare Nähe des Maschinengehäuses bzw. außen oder vorne auf der dem Maschinengehäuse abgewandten Seite des Vorschubtellers angeordnet und ist der Anpreßteller auf den Vorschubteller zu federbelastet, und zwar über einen entsprechend beweglichen Tragarm, an welchem der Anpreßteller drehbar gelagert ist. Die Zunge zum Trennen des Schuhschaftes und der Innensohle voneinander ist in deren Vorschubrichtung in den Spalt zwischen dem Vorschubteller und dem Anpreßteller schwenkbar, in dieser Richtung schneidenförmig ausgebildet und an einem am Maschinengehäuse schwenkbar gelagerten Hebel vorgesehen, welcher von Hand oder mittels eines Pedals oder Stellmotors betätigbar ist und mit einem Anschlagstift am Maschinengehäuse zusammenwirkt. Die Zunge wird dann in ihre Arbeitsposition geschwenkt, in welcher der Hebel am Anschlagstift anliegt, wenn beim Annähen einer Innensohle an einen Schuhschaft letzterer zur Beseitigung von Überweite gerafft werden soll, und zwar beim Nähen entlang der Innensohlenspitze und der Schaftspitze.

Bekannt sind auch Überwendlichnähmaschinen zum Nähen von Strümpfen, welche mit zwei schrittweise angetriebenen Vorschubtellern und einem Nähgutleiter versehen sind. Der Nähgutleiter dient dazu, die beiden miteinander zu vernähenden Nähgutränder flach aneinanderliegend und mit einem vorgegebenen Überstand über die Vorschubteller in den Spalt zwischen den Vorschubtellern einlaufen zu lassen, so daß die oberhalb derselben hinund herbewegte Nähnadel in einem entsprechenden Abstand von den beiden Kanten der Nähgutränder in letztere einsticht. Der Nähgutleiter ist vor dem Spalt zwischen den Vorschubtellern angeordnet, weist eine mittlere Zunge mit seitlichen Anschlägen für die Kanten der Nähgutränder sowie zwei federbelastete Schwenkhebel zum Andrücken der Nähgutränder an die eine bzw. die andere Seite der Zunge auf und kann aus der Arbeitsstellung in eine Ruhestellung von den Vorschubtellern weg geschwenkt werden. Zusätzlich ist der Nähgutleiter zur Veränderung des Überstandes der Nähgutränder über die Vorschubteller höhenverstellbar, wobei diese zu den Vorschubtellerdrehachsen parallele Verstellung vom Bedienungspersonal mittels eines Kniehebels oder Pedals bewirkt wird und innerhalb eines einstellbaren Bereichs erfolgt oder aber automatisch in Abhängigkeit von der Nähgutranddicke im Nähgutleiter geschieht, und zwar jeweils von einer einstellbaren Tiefststellung des Nähgutleiters aus (US-A-2 292 762 und US-A-2 370 547).

Der Erfindung liegt die Aufgabe zugrunde, eine Überwendlichnähmaschine zum Annähen von Innensohlen an Schuhschäfte der im Oberbegriff des Patentanspruchs 1 angegebenen Gattung zu schaffen, welche ein störungsfreies Schaftraffen unter gleichmäßiger Faltenbildung, insbesondere beim Nähen entlang der Innensohlenspitze und der Schaftspitze, erlaubt, und zwar im jeweils gewünschten Ausmaß und bei den unterschiedlichsten Schaft- und Innensohlenmaterialien.

Diese Aufgabe ist durch die im kennzeichnenden Teil des Patentanspruchs 1 angegebenen Merkmale gelöst. Vorteilhafte Ausgestaltungen der erfindungsgemäßen Überwendlichnähmaschine zum Annähen von Innensohlen an Schuhschäfte sind in den weiteren Patentansprüchen angegeben.

Die Erfindung beruht auf der Erkenntnis, daß sich das Schaftraffen wesentlich verbessern läßt, wenn die Arbeitsposition der Zunge, welche dann den Schuhschaft und die Innensohle voneinander trennen soll, nicht immer gleich bleibt, sondern vielmehr unter Berücksichtigung der Schaft- sowie Innensohlenmaterialeigenschaften und des gegenseitigen Verhaltens von Schaft und Innensohle beim Passieren des Vorschubtellers und des Anpreßtellers gewählt und diesen Parametern angepaßt wird. Es wurde herausgefunden, daß sich so ausgezeichnete Ergebnisse beim Raffen von Schuhschäften während des Innensohlenannähens erzielen lassen.

Nachstehend ist eine Ausführungsform der erfindungsgemäßen Überwendlichnähmaschine zum Annähen von Innensohlen an Schuhschäfte anhand von Zeichnungen beispielsweise beschrieben. Darin zeigt:
- Fig. 1: eine Vorderansicht ohne Nähgut;
- Fig. 2: die Ansicht in Richtung des Pfeils II in Fig. 1 beim Nähen;
- Fig. 3: die Draufsicht in Richtung des Pfeils III in Fig. 2 in größerem Maßstab, wobei diejenige Arbeitsposition der Zunge zum Trennen des Schuhschaftes und der Innensohle voneinander veranschaulicht ist, in welcher die Zunge am weitesten vom Spalt zwischen dem Vorschubteller und dem Anpreßteller entfernt ist; und
- Fig. 4: die Draufsicht gemäß Fig. 3, wobei diejenige Arbeitsposition der Zunge dargestellt ist, in welcher sie am weitesten über den Spalt zwischen dem Vorschubteller und dem Anpreßteller hinausragt.

Die dargestellte Einfaden-Überwendlichnähmaschine dient zum Annähen der Innensohle 1 an den Schuhschaft 2 bei der Herstellung von Schuhen, deren Laufsohle aus Kunststoff dann auf die Innensohle 1 aufgespritzt wird. Es sind besondere Maßnahmen getroffen, um beim Annähen der Innensohlenspitze 1' an die Schaftspitze 2' den Schaft 2 zu raffen, dessen Spitze 2' weiter als die Spitze 1' der Innensohle 1 ist. Diese Überweite hängt von der jeweils gewünschten Schuhform im Bereich der Schuhspitze ab und wird durch das Raffen kompensiert.

Die Überwendlichnähmaschine weist ein Gehäuse 3, eine Nähnadel 4, einen Greifer 5, einen Vorschubteller 6 und einen Anpreßteller 7 auf. Die Nähnadel 4 erstreckt sich etwa waagerecht und ist am vorderen Ende einer auf der Nähmaschinenvorderseite aus dem Gehäuse 3 herausragenden Nadelstange 8 befestigt. Der Greifer 5 ragt durch eine Öffnung 9 des Gehäuses 3, welche oberhalb der Nadelstange 8 vorgesehen ist. Der Vorschubteller 6 und der Anpreßteller 7 sind in derselben waagerechten Ebene unmittelbar unterhalb der Nähnadel 4 angeordnet.

Der Vorschubteller 6 ist am Außenumfang mit einer Verzahnung 10 versehen und innen oder hinten in unmittelbarer Nähe des Gehäuses 3 auf einem Gehäusevorsprung 3' angeordnet. Der ebenfalls am Außenumfang mit einer Verzahnung 11 versehene Anpreßteller 7 ist außen oder vorne auf der dem Gehäuse 3 abgewandten Seite des Vorschubtellers 6 angeordnet, und zwar an einem auf der Nähmaschinenvorderseite aus dem Gehäuse 3 herausragenden Tragarm 12, welcher im Gehäuse 3 längsbeweglich geführt und auf das Gehäuse 3 zu federbelastet ist. Der Vorschubteller 6 ist mittels eines nicht dargestellten Antriebs schrittweise drehbar. Demgegenüber ist dem Anpreßteller 7 kein eigener Antrieb zugeordnet.

Die beiden vertikalen Drehachsen V und A des Vorschubtellers 6 bzw. des Anpreßtellers 7 erstrecken sich in derselben Ebene, in welcher auch die Nähnadel 4 verläuft. Der Anpreßteller-Tragarm 12 erstreckt sich parallel zu dieser vertikalen Ebene vom Gehäuse 3 weg, und zwar waagerecht, um über einen rechtwinklig nach unten abgebogenen Abschnitt 12' in einen rechtwinklig auf die vertikale Ebene zu abgebogenen Abschnitt 12'' überzugehen. An dessen freiem Ende ist ein Träger befestigt, an welchem der Anpreßteller 7 um die Achse A drehbar gelagert ist und welcher einen exzentrischen Zapfen 13 aufweist. Dieser steht nach oben ab und ist in einer Bohrung 14 am freien Ende des Tragarmabschnitts 12'' aufgenommen, darin verspannt mit Hilfe einer Schraube 15, welche einen Seitenschlitz 14' der Bohrung 14 durchsetzt.

Auf der Nähmaschinenvorderseite ist ein Träger 16 für einen Hebel 17 mit einer Zunge 18, einen Stellmotor 19 zur Betätigung des Hebels 17 und einen Anschlag 20 für den Hebel 17 vorgesehen. Der Träger 16 ist mittels eines unteren, rechtwinklig abstehenden Armes 16' am Gehäuse 3 befestigt und weist einen oberen senkrechten Arm 16'' sowie einen oberen waagerechten Arm 16'''auf. Am senkrechten Arm 16'' ist eine Befestigungslasche 19' des Stellmotors 19 mittels eines waagerechen Bolzens 21 mit Kopf 21' angelenkt. Vom waagerechten Arm 16''' stehen auf der dem Gehäuse 3 abgewandten Seite zwei Vorderarme 22, 23 waagerecht ab, an deren freien Enden jeweils der Hebel 17 um eine waagerechte Achse H schwenkbar gelagert bzw. der Anschlag 20 vorgesehen ist. Der Hebel 17 weist drei Arme 17', 17'', 17''' auf, welche radial zu seiner Schwenkachse H orientiert sind. An dem nach oben abstehenden Arm 17' greift der Stellmotor 19 an, welcher als doppelt wirkender Druckluftzylinder mit einer Kolbenstange 24 ausgebildet ist, deren freies Ende an den Arm 17' angelenkt ist, und zwar um eine waagerechte Achse schwenkbar.

Der nach unten gerichtete Arm 17'' des Hebels 17 wirkt mit dem Anschlag 20 zusammen. Der Anschlag 20 ist von einer Schraube 25 gebildet, welche mittels eines von Hand betätigbaren Drehkopfes 25' an dem dem Arm 17'' abgewandten Ende in einer Gewindebohrung 26 des Vorderarms 23 des Trägers 16 verschraubbar und in der jeweiligen Drehstellung verrastbar ist. Dazu ist die Schraube 25 neben den Drehkopf 25' mit einem Kranz 25'' von in Umfangsrichtung gleichmäßig verteilten Vorsprüngen versehen, womit eine oben auf dem Vorderarm 23 des Trägers 16 befestigte Blattfeder 27 zusammenwirkt.

Der seitlich abstehende Arm 17''' des Hebels 17 geht über einen im wesentlichen rechtwinklig abgebogenen und zum unteren Arm 17'' etwa parallelen Abschnitt in die Zunge 18 über, welche zum Vorschubteller 6 und zum Anpreßteller 7 hin gerichtet ist und den Arm 17''' des Hebels 17 zu einer im wesentlichen C-förmigen Struktur ergänzt, wie Fig. 1 erkennen läßt. Gemäß Fig. 3 und 4 ist die Zunge 18 spitz zulaufend ausgebildet, d.h. konisch und sich vom Arm 17''' des Hebels 17 weg zum freien Zungenende 18' hin verjüngend. Zu diesem Ende 18' hin konvergieren die beiden Seitenflächen 18'' der Zunge 18 entsprechend.

Beim Nähen wirken die in der die vertikalen Drehachsen V und A des Vorschubtellers 6 bzw. Anpreßtellers 7 enthaltenden Ebene in Richtung des Doppelpfeils 28 gemäß Fig. 2 bis 4 hin- und herschwingende Nähnadel 4 und der Greifer 5 auf die übliche Art und Weise zusammen, um die Innensohle 1 und den Schuhschaft 2, welche durch den schrittweise im Takte der Nähnadelschwingungen in Richtung des Pfeils 29 gemäß Fig. 3 und 4 gedrehten Vorschubteller 6 bewegt werden, mittels einer Überwendlichnaht miteinander zu verbinden, und zwar entlang der Ränder, mit denen sie beim Hindurchlaufen durch den Spalt 30 zwischen dem Vorschubteller 6 und dem Anpreßteller 7 über dieselben nach oben vorstehen, um von der Nähnadel 4 durchstochen zu werden, wie in Fig. 2 dargestellt. Der Vorschubteller 6 greift mit seiner Verzahnung 10 am Schuhschaft 2 an und nimmt ihn mit. Der Schaft 2 wiederum nimmt die Innensohle 1 mit, welche ihrerseits den Anpreßteller 7 in Richtung des Pfeils 31 in Fig. 3 und 4 mitnimmt, der mit seiner Verzahnung 11 an der Innensohle 1 angreift und durch die in Richtung des Pfeils 32 gemäß Fig. 2 bis 4 auf den Tragarm 12 einwirkende Federbelastung auf den Vorschubteller 6 zu gedrückt wird. Die Mitnahme der Innensohle 1 durch den Schuhschaft 2 erfolgt teilweise über die bereits gebildete Überwendlichnaht und teilweise reibschlüssig, wobei dieser Reibschluß vom Reibungskoeffizienten zwischen dem Schaft 2 und der Innensohle 1 sowie dem Druck abhängt, mit welchem sie zwischen dem Vorschubteller 6 und dem Anpreßteller 7 aneinander liegen.

Zum Raffen der Spitze 2' des Schuhschaftes 2 beim Annähen der Spitze 1' der Innensohle 1 wird die Zunge 18 in den Spalt 30 zwischen dem Vorschubteller 6 und dem Anpreßteller 7 bewegt, um den Schaft 2 und die Innensohle 1 voneinander zu trennen, so daß ein gegenseitiger Schlupf möglich ist. Die Zunge 18 ist an ihren Seitenflächen 18'' nämlich äußerst glatt, so daß der Schuhschaft 2 und die Innensohle 1 daran sehr gut entlanggleiten können, in der Regel mit sehr viel weniger Reibung, als bei gegenseitiger Bewegung von Schuhschaft 2 und Innensohle 1 dann überwunden werden muß, wenn sie unmittelbar aneinander liegen.

Während des Annähens der Innensohlenspitze 1' an die Schuhschaftspitze 2' wird der Stellmotor 19 über eine Leitung 33 mit Druckluft beaufschlagt, um die Kolbenstange 24 einzuziehen und den Hebel 17 um die Achse H in Fig. 1 entgegen dem Uhrzeigersinn bis zur Anlage des unteren Arms 17'' des Hebels 17 am Anschlag 20 bzw. an dem in Fig. 1 linken Ende der Schraube 25 zu verschwenken. Dabei schwenkt die Zunge 18 in der durch den Pfeil 34 in Fig. 3, 4 veranschaulichten Vorschubrichtung des Schuhschaftes 2 und der Innensohle 1 in ihre Arbeitsstellung. Aus dieser wird sie nach dem Annähen der Innensohlenspitze 1' an die Schuhschaftspitze 2' wieder in die Ruhestellung zurückgeschwenkt, indem der Stellmotor 19 über seine andere Leitung 35 mit Druckluft beaufschlagt wird.

Wesentlich ist, daß die Zunge 18 in unterschiedliche Arbeitspositionen bewegbar bzw. in der Vorschubrichtung 34 von Schuhschaft 2 und Innensohle 1 schwenkbar ist, welche von den Eigenschaften des Schuhschaftes 2 und der Innensohle 1 abhängen und entsprechend gewählt sowie mit Hilfe des Anschlags 20 bzw. der Schraube 25 eingestellt werden. In Fig. 3 ist diejenige Arbeitsposition wiedergegeben, in welcher die Zunge 18 am wenigstens weit auf den Spalt 30 zwischen dem Vorschubteller 6 und dem Anpreßteller 7 zu ragt, in Fig. 4 diejenige Arbeitsposition, in welcher die Zunge 18 am weitesten über den Spalt 30 hinaus ragt. Zwischen diesen beiden Extremstellungen ist die Zunge 18 mittels des Anschlags 20 bzw. der Schraube 25 stufenlos verstellbar, was auch infolge der Spannung des in Fig. 3 und 4 veranschaulichten Nähfadens 36 unterschiedlich starkes Schaftraffen mit unterschiedlich hohen Schaftfalten F bewirkt.

Es kann dafür Vorsorge getroffen sein, diejenige Arbeitsposition, in welche die Zunge 18 jeweils geschwenkt werden kann, anzuzeigen, und zwar mit Hilfe des Anschlags 20 bzw. der Schraube 25 auf die Art und Weise gemäß DE-U 8 516 202. Es braucht lediglich die Schraube 25 über ein Potentiometer mit einem Gerät zur digitalen Anzeige der jeweiligen Axialstellung der Schraube 25 verbunden zu werden.

Der Stellmotor 19 muß nicht unbedingt als doppelt wirkender Druckluftzylinder ausgebildet sein. Auch ist es möglich, den Hebel 17 bzw. Zunge 18 ohne jeglichen Stellmotor 19 mit Hilfe eines Pedals oder eines Kniehebels zu betätigen. Im übrigen ist es auch bei Verwendung eines Stellmotors 19 günstig, denselben mittels eines Pedals oder Kniehebels anzusteuern, da dann die Innensohle 1 und der Schuhschaft 2 vom Näher oder von der Näherin auch dann in der erforderlichen Weise mit beiden Händen festgehalten und zum Vorschubteller 6 sowie Anpreßteller 7 hingeführt werden können, wenn die Zunge 18 in ihre Arbeitsposition zum Schaftraffen verschwenkt wird.

Zum Einsetzen der Innensohle 1 und des Schuhschaftes 2 zwischen den Vorschubteller 6 und den Anpreßteller 7 ist der Tragarm 12 des letzteren entgegen der Wirkung seiner Federbelastung und somit entgegen der Richtung des Pfeils 32 in Fig. 2 bis 4 bewegbar. Dieses Lüften des Anpreßtellers 7 vom Vorschubteller 6 kann auf dieselbe Art und Weise geschehen, wie für die Betätigung des Hebels 17 geschildert, welcher im übrigen am Vorderarm 22 des Trägers 16 auch in Richtung des Doppelpfeils 37 gemäß Fig. 2 beweglich sein sollte, um unterschiedlichen Innensohlen- und/oder Schuhschaftdicken Rechnung zu tragen.

Immer dann, wenn die Zunge 18 in ihre Arbeitsstellung geschwenkt wird, wird auch der Anpreßteller 7 vom Vorschubteller 6 gelüftet, und zwar in derjenigen Stellung der Nähnadel 4, welche in Fig. 2 wiedergegeben ist. Sobald die Zunge 18 ihre Arbeitsstellung eingenommen hat, wird die Federbelastung des Tragarms 12 in Richtung des Pfeils 32 wieder wirksam gemacht, um den Anpreßteller 7 wieder zum Vorschubteller 6 hinzudrücken. Dieses Lüften erfolgt nicht in dem Ausmaß, wie das Lüften zum Einsetzen des Nähgutes 1, 2 zwischen den Vorschubteller 6 und den Anpreßteller 7 und zum Entnehmen des Nähgutes 1, 2 aus der Überwendlichnähmaschine. Vorteilhafterweise wird die Spannung des Nähfadens 36 während des Annähens der Innensohlenspitze 1' an die Schuhschaftspitze 2' erhöht, also so lange, wie die Zunge 18 sich in ihrer Arbeitsposition gemäß Fig. 3 oder 4 oder dazwischen befindet.

## Patentansprüche

1. Überwendlichnähmaschine zum Annähen von Innensohlen an Schuhschäfte mit
a) einem schrittweise angetriebenen Vorschubteller (6) zur Anlage am Schaft (2) und einem antriebslosen Anpreßteller (7) zur Anlage an der Innensohle (1), welche aufeinander zu federbelastet sind, und
b) einer Zunge (18), welche zum Raffen des Schaftes (2) in den Spalt (30) zwischen dem Vorschubteller (6) und dem Anpreßteller (7) bewegbar ist, um den Schaft (2) und die Innensohle (1) voneinander zu trennen, so daß ein gegenseitiger Schlupf möglich ist,
dadurch **gekennzeichnet**, daß die Zunge (18) in unterschiedliche Arbeitspositionen bewegbar ist, in denen sie je nach den Eigenschaften des Schuhschaftes (2) und der Innensohle (1) in deren Vorschubrichtung (34) mehr oder weniger weit auf den Spalt (30) zu oder über den Spalt (30) hinaus ragt.

2. Überwendlichnähmaschine nach Anspruch 1, dadurch **gekennzeichnet**, daß die Zunge (18) in Vorschubrichtung (34) des Schuhschaftes (2) und der Innensohle (1) in die Arbeitsposition schwenkbar ist.

3. Überwendlichnähmaschine nach Anspruch 2, **gekennzeichnet** durch einen Anschlag (20) zur Begrenzung der Schwenkbewegung der Zunge (18), welcher zur Veränderung der Arbeitsposition der Zunge (18) verstellbar ist.

4. Überwendlichnähmaschine nach Anspruch 3, dadurch **gekennzeichnet**, daß der Anschlag (20) von einer Schraube (25) gebildet ist, welche mittels eines von Hand betätigbaren Drehkopfes (25') in einer Gewindebohrung (26) verschraubbar und in der jeweiligen Drehstellung verrastbar ist.

5. Überwendlichnähmaschine nach Anspruch 4, dadurch **gekennzeichnet**, daß die Schraube (25) mittels einer Blattfeder (27) verrastbar ist, welche mit einem Rastkranz (25'') der Schraube (25) zusammenwirkt.

6. Überwendlichnähmaschine nach Anspruch 4 oder 5, dadurch **gekennzeichnet**, daß die Schraube (25) über ein Potentiometer mit einem Gerät zur digitalen Anzeige der jeweiligen Axialstellung der Schraube (25) verbunden ist.

7. Überwendlichnähmaschine nach einem der vorstehenden Ansprüche, dadurch **gekennzeichnet**, daß die Zunge (18) konisch ausgebildet ist und sich zum freien Ende (18') hin verjüngt.

8. Überwendlichnähmaschine nach einem der vorstehenden Ansprüche, dadurch **gekennzeichnet**, daß die Zunge (18) mittels eines Pedals oder Kniehebels oder mittels eines Stellmotors (19) in die Arbeitsposition bewegbar bzw. schwenkbar ist.

9. Überwendlichnähmaschine nach einem der vorstehenden Ansprüche, dadurch **gekennzeichnet**, daß der Anpreßteller (7) außen vor dem Vorschubteller (6) angeordnet und an einem beweglichen sowie auf den Vorschubteller (6) zu federbelasteten Tragarm (12) drehbar gelagert ist.

## Claims

1. Over-edge sewing machine for sewing insoles to shoe uppers with
a) an intermittently driven feed plate (6) for pressing against the upper (2) and a non-driven presser plate (7) for engaging the insole (1), which are spring-urged towards one another, and
b) a tongue (18) which is moveable into the gap (30) between the feed plate (6) and the presser plate (7) for gathering the upper (2), in order to separate the upper (2) and the insole (1) to make a relative mutual slip possible,
characterised in that the tongue (18) is moveable into different operative positions in which it projects to a greater or lesser extent into the gap (30) or beyond the gap (30) in the direction of feed (34) according to the characteristics of the shoe upper (2) and the insole (1).

2. Over-edge sewing machine according to claim 1, characterised in that the tongue (18) is capable of being swung into the operative position in the direction of feed (34) of the shoe upper (2) and the insole (1).

3. Over-edge sewing machine according to claim 2, characterised by a stop (20) for limiting the swinging movement of the tongue (18) and which is adjustable to alter the operative position of the tongue (18).

4. Over-edge sewing machine according to claim 3, characterised in that the stop (20) is formed by a screw (25) which can be turned in a threaded bore (26) by means of a manually operated rotary knob (25') and can be locked in its current position.

5. Over-edge sewing machine according to claim 4, characterised in that the screw (25) can be locked by means of a leaf spring (27) which cooperates with a detent ring (25'') on the screw (25).

6. Over-edge sewing machine according to claim 4 or 5, characterised in that the screw (25) is connected through a potentiometer to equipment for indicating digitally the current axial position of the screw (25).

7. Over-edge sewing machine according to one of the foregoing claims, characterised in that the tongue (18) is of conical shape and tapers down towards its free end (18').

8. Over-edge sewing machine according to one of the foregoing claims, characterised in that the tongue (18) is capable of being moved or swung into its operative position by means of a pedal or knee lever or by means of a positioning motor (19).

9. Over-edge sewing machine according to one of the foregoing claims, characterised in that the presser plate (7) is arranged outwards of the feed plate (6) and is mounted rotatably on a supporting arm (12) which is moveable and is spring-urged towards the feed plate (6).

## Revendications

1. Surjeteuse pour coudre des semelles intérieures aux tiges de chaussures, comportant :
a) une plaque d'avancement (6) entraînée pas à pas, destinée à reposer sur la tige (2), et une plaque d'appui (7) sans entraînement qui repose sur la semelle intérieure (1), lesquelles sont chargées par ressort l'une vers l'autre, et
b) une languette (18), qui peut être déplacée dans la fente (30) entre la plaque d'avancement (6) et la plaque d'appui (7) pour tendre la tige (2), afin de séparer la tige (2) de la semelle intérieure (1) de façon à permettre un glissement réciproque,
caractérisée en ce que la languette (18) peut être déplacée dans diverses positions de travail, dans lesquelles elle se projete plus ou moins loin vers la fente (30) ou au-delà de la fente (30) dans le sens d'avancement (34) de la tige de chaussure (2) et de la semelle intérieure (1), selon les propriétés de celles-ci.

2. Surjeteuse selon la revendication 1, caractérisée en ce que la languette (18) peut pivoter dans la position de travail dans la direction d'avancement (34) de la tige de chaussure (2) et de la semelle intérieure (1).

3. Surjeteuse selon la revendication 2, caractérisée en ce qu'elle comporte une butée (20) destinée à limiter le mouvement de pivotement de la languette (18) et réglable de façon à modifier la position de travail de la languette (18).

4. Surjeteuse selon la revendication 3, caractérisée en ce que la butée (20) est formée par une vis (25), qui peut être vissée dans un trou fileté (26) au moyen d'une tête de rotation (25') pouvant être actionnée manuellement, et encliquetée dans chaque position de rotation.

5. Surjeteuse selon la revendication 4, caractérisée en ce que la vis (25) peut être encliquetée au moyen d'un ressort à lame (27), qui coopère avec une couronne d'encliquetage (25'') de la vis (25).

6. Surjeteuse selon la revendication 4 ou 5, caractérisée en ce que la vis (25) est reliée par l'intermédiaire d'un potentiomètre à un appareil d'affichage numérique de la position axiale de la vis (25).

7. Surjeteuse selon l'une ou l'ensemble des revendications précédentes, caractérisée en ce que la languette (18) est de forme conique et se rétrécit en direction de son extrémité libre (18').

8. Surjeteuse selon l'une ou l'ensemble des revendications précédentes, caractérisée en ce que la languette (18) peut être déplacée ou pivotée dans la position de travail au moyen d'une pédale ou d'un levier à genou ou au moyen d'un moteur de réglage (19).

9. Surjeteuse selon l'une ou l'ensemble des revendications précédentes, caractérisée en ce que la plaque d'appui (7) est disposée à l'extérieur devant la plaque d'avancement (6) et supportée avec possibilité de rotation sur un bras de support (12) mobile et chargé par ressort en direction de la plaque d'avancement (6).
